# EUROPÄISCHE PATENTSCHRIFT

(11) **EP 0 612 543 B1**
(45) Veröffentlichungstag und Bekanntmachung des Hinweises auf die Patenterteilung: **26.06.1996**
(21) Anmeldenummer: 94102268.3
(22) Anmeldetag: 15.02.1994
(51) Int. Cl.: A63C 5/075

(54) **Schwingungsdämpfungseinrichtung**
Vibration damping device
Dispositif d'amortissement de vibrations

(30) Priorität: 23.02.1993 AT 345/93
(43) Veröffentlichungstag der Anmeldung: 31.08.1994
(62) Teilanmeldung aus: 95111299.4
(73) Patentinhaber: HTM Sport- und Freizeitgeräte Aktiengesellschaft, A-2320 Schwechat (AT)
(72) Erfinder: Zotter, Johann, A-1070 Wien (AT); Spitaler, Engelbert, A-2351 Wr. Neudorf (AT)
(74) Vertreter: Szász, Tibor, Dipl.-Ing.

(56) Entgegenhaltungen:
- WO-A-83/03360
- FR-A- 1 467 141
- FR-A- 2 409 776

## Beschreibung

Die Erfindung betrifft die Kombination einer Schwingungsdämpfungseinrichtung mit einem Alpinski gemäß dem Oberbegriff des Anspruches 1.

Aus dem Dokument WO 83/03360 ist ein Dämpfungselement für einen Ski bekannt, welches eine Halteplatte für die beiden Skibindungsteile aufweist, wobei die Halteplatte unter Zwischenschaltung einer Dämpfungsschicht auf der Skioberseite angeordnet ist. Des weiteren sind die beiden Endabschnitte der Halteplatte abgekröpft und an einem Ende auf dem Ski mittels Halteschrauben unmittelbar befestigt, wogegen am anderen Ende längliche Ausnehmungen vorgesehen sind, in die in einer Führungs- und Dämpfungskappe angeordnete Schrauben - unter Zwischenschaltung je eines Kunststoffelementes - eingreifen.

Somit hat die in diesem Dokument geoffenbarte Platte eine tragende Funktion für die beiden Skibindungsteile, wobei durch die Anordnung der beiden Halteschrauben in der Dämpfungskappe zwischen dem abgekröpften Endabschnitt der Halteplatte und der beiden Befestigungsschrauben kein unmittelbarer Eingriff besteht.

Eine andere Kombination einer Schwingungsdämpfungseinrichtung mit einem Alpinski ist in der EP-B1 0 188 985 beschrieben. Bei dieser bekannten Dämpfungseinrichtung (s.Fig.7) sind zwei längliche Dämpfungsschichten aus visko-elastischem Material mit einer dehnungsfesten Platte verklebt und mit einer Abdeckung aus dehnungsfestem Material ebenfalls verklebt. Die Abdeckung ist mit ihren Seitenteilen auf dem Ski festgeklebt oder festgeschraubt. Bei dieser bekannten Ausführungsform ist es jedoch nachteilig, daß die Dämpfungseinrichtung oder die Dämpfungseinrichtungen auf dem Ski jeweils nur eine bestimmte Position einnehmen können, nämlich jene, in welche sie der Monteur oder der Skifahrer innerhalb der Schlitze mittels der Bolzen jeweils festlegt. Dadurch kann aber bei Skidurchbiegungen die vom Konstrukteur ursprünglich festgelegte Biegekennlinie des Ski unerwünscht verändert werden. Ein weiterer Nachteil besteht darin, daß der Aufbau der Dämpfungseinrichtung arbeits- und kostenaufwendig ist.

Andere Dämpfungseinrichtungen beschreiben beispielsweise die US-A-3,901.522 und 3,537.717, die ebenso in der vorher genannten, den Stand der Technik bildenden Vorveröffentlichung behandelt worden sind wie die FR-A-2,540.391. Alle die in diesen Druckschriften erwähnten Lösungen liegen jedoch vom Anmeldungsgegenstand weiter entfernt als der bereits eingangs berücksichtigte Stand der Technik.

Aus der DE-C2-38 40 553 ist die Maßnahme bekannt, eine Dämpfungsplatte zur Befestigung auf der Oberseite eines Ski mit Langlöchern zu versehen.

Das Dokument FR-1,467.141 offenbart die Ausgestaltung eines mehrschichtigen Ski, bei dem die Befestigungsschrauben zwar Langlöcher in den miteinander zusammen gehaltenen Schichten durchsetzen, Die bekannte Ausführungsform jedoch keine Kombination einer Schwingungsdämpfungseinrichtung mit einem Alpinski darstellt.

Die FR-A-2,409.776 offenbart verschiedene elastische Lagerungen für Befestigungsschrauben für eine Platte auf einem Ski, ohne jedoch über den bekannten und bereits berücksichtigten Stand der Technik hinausgehende Angaben zu offenbaren.

Die Erfindung hat sich zum Ziel gesetzt, eine Dämpfungseinrichtung oder Dämpfungseinrichtungen der eingangs genannten Art auf dem Ski derart festzulegen, daß diese keine zusätzliche, nicht geplante Veränderung bzw. Beeinflussung der Biegekennlinie des Ski zur Folge haben und einen vereinfachten Aufbau sowie eine gegen Umwelteinflüsse gesicherte Anordnung ermöglichen.

Gelöst wird die gestellte Aufgabe vor allem durch die kennzeichnenden Merkmale des Anspruches 1. Durch die erfindungsgemäße Maßnahme wird eine einfache Befestigungsmöglichkeit für Schwingungsdämpfungseinrichtung auf der Oberseite des Ski geschaffen, wobei diese relativ zur Längsachse des Ski auf letzterem gleitbeweglich gelagert ist.

Bei einer Dämpfungseinrichtung nach der EP-B1 0 104 185 ist es zwar schon bekannt, eine Dämpfungsplatte, auf welcher die beiden Skibindungsteile, nämlich ein Vorderbacken und ein Fersenhalter, montiert sind, an einem Endabschnitt fix und am anderen Endabschnitt gleitbeweglich zu lagern. Allerdings ist hiefür ein gesonderter Bauteil, nämlich ein Niederhalter erforderlich, welcher zwei in der Skilängsrichtung verlaufende Längsschlitze aufweist, die von Befestigungsschrauben des Niederhalters durchsetzt werden. Eine Maßnahme, die gesamte Dämpfungseinrichtung ohne einen zusätzlichen Bauteil auf dem Ski gleitbeweglich zu lagern, kann dieser Druckschrift nicht entnommen werden.

Die eingangs genannte EP-B1 0 188 985 lehrt weiters, daß die Dämpfungseinrichtung jeweils in einer der drei Zonen zentriert ist, die in einem Abstand zwischen 10 und 20 %, 65 und 75 % sowie 85 und 97 % der tragenden Länge vom Skiende entfernt liegen, wobei als tragende Länge die Länge des Ski abzüglich der aufgebogenen Abschnitte von Schaufel und Skiende bezeichnet wird.

Versuche haben jedoch gezeigt, daß mit der erfindungsgemäßen Dämpfungseinrichtung dann besonders günstige Dämpfungseigenschaften erzielbar sind, wenn diese auf dem Ski gemäß dem Merkmal des Anspruches 2 angeordnet ist. Das Merkmal des Anspruches 3 vermindert die Gefahr des Hängenbleibens, wenn sich die Ski beim Fahren überkreuzen. In eine ähnliche Richtung zielen die Merkmale des Anspruches 4.

Durch die im Anspruch 5 enthaltenen Maßnahmen wird eine Vorspannung bzw. Versteifung des Ski vermieden, wobei gleichzeitig die Bestimmung der Stärke der Dämpfungsschicht dem Konstrukteur eine größere Auswahl ermöglicht. Des weiteren werden dadurch bei der Herstellung größere Toleranzen ermöglicht.

Die im Anspruch 6 enthaltenen Maßnahmen ergeben eine einfache Montage bei einer anderen Ausgestaltung der erfindungsgemäßen Dämpfungsvorrichtung. Eine besonders vorteilhafte Konstruktion ergibt sich dabei dann, wenn im Zusammenhang mit Anspruch 6 auch die Merkmale des Anspruches 7 verwirklicht sind.

Durch die Merkmale des Anspruches 8, welcher nur in Verbindung mit einem der vorangehenden Ansprüche Schutz genießen soll, ist einerseits eine einfache Montage gewährleistet und andererseits durch das Klebeband eine gewisse zusätzliche Dämpfung erzielt.

Weitere Merkmale, Vorteile und Einzelheiten der Erfindung werden nun anhand der Zeichnung, die ein Ausführungsbeispiel darstellt, näher beschrieben. Dabei zeigen: Fig.1 eine Draufsicht auf einen Ski mit einer Skibindung und einer erfindungsgemäßen Schwingungsdämpfungseinrichtung, Fig.2 einen Schnitt entlang der Linie II-II in Fig.1 in größerem Maßstab, Fig.3 ein Detail der Dämpfungseinrichtung, die Figuren 4 und 5 je einen Schnitt nach der Linie IV-IV bzw. V-V in Fig.2 für zwei Ausgestaltungen der Abdeckung, die Figuren 6 und 7 eine Variante des vorderen Abschnittes der Dämpfungseinrichtung` während der Montage bzw. im montierten Zustand, jeweils im Längsschnitt und die Fig.8 ein Detail von Fig.6 in Draufsicht.

Wie man es der Fig.1 entnehmen kann, ist auf der Oberseite 1a eines Ski 1 ein nur mit seinen Umrissen dargestellter Vorderbacken 2 und ein ebenfalls nur mit seinen Umrissen dargestellter Fersenhalter 3 einer Skibindung angeordnet. Ausgestaltung und Anordnung dieser Bauteile auf dem Ski sind für sich bekannt und bilden für sich keinen Gegenstand der vorliegenden Erfindung. Vor dem Vorderbacken 2 erstreckt sich in Richtung zur Skispitze 1b hin eine Dämpfungseinrichtung 10, die auf der Skioberseite 1a in einer noch näher zu beschreibenden Weise befestigt ist.

Der gesamte Aufbau der Dämpfungseinrichtung 10 kann besser und in größerem Maßstab der Fig.2 entnommen werden.

Wie man es der Fig.2 entnehmen kann, ist auf der Oberseite 1a des Ski 1 mittels eines Klebebandes 8, welches vorzugsweise aus Acrylschaum besteht, eine Schicht 7 aus visko-elastischem Material aufgeklebt und durch eine Abdeckung 9 abgedeckt. Versuche haben gezeigt, daß die visko-elastische Schicht 7 ein Elastomer sein kann. Es ist nur verständlich, daß das aus Acrylschaum bestehende Klebeband zweiseitig klebt, nämlich an die Schicht 7 und mit dieser zusammen an die Oberseite 1a des Ski 1. Die Abdeckung 9 ist nur mit ihren vorderen und hinteren Endabschnitten 9a bzw. 9b auf der Oberseite 1a des Ski 1 befestigt, im vorliegenden Ausführungsbeispiel im hinteren Endabschnitt 9b mittels zweier Schrauben 5 fest und mit seinem vorderen Endabschnitt 9a durch eine in folgenden noch näher zu beschreibende Halterung gleitbeweglich gelagert. Diese Halterung weist eine Halteschraube 6 auf, welche in den Ski 1 unter Freilassen eines gewindefreien Schaftabschnittes 6b eingeschraubt ist. Mit diesem freien Schaftabschnitt 6b durchsetzt die Halteschraube 6 einen in der Draufsicht etwa U-förmigen Ansatz 9c, welcher an der Basis der Abdeckung 9 ausgebildet und mit seinen beiden Schenkeln in Richtung zum hinteren Endabschnitt der Abdeckung 9 weisend ausgerichtet ist. Die Ausgestaltung des vorderen Endabschnittes 9a mit dem U-förmigen Ansatz 9c kann in nicht eingesetztem Zustand der Abdeckung 9 am besten der Fig.3 entnommen werden.

Die Dämpfungseinrichtung 10 ist auf dem Ski 1 in einem sich unmittelbar vor dem Vorderbacken 2 der Skibindung erstreckenden Bereich des Ski 1 positioniert (vgl.Fig.1). Dabei ist, wie ein Vergleich der Figuren 1 und 4 zeigt, die Ausgestaltung derart, daß die Höhenerstreckung H der Dämpfungseinrichtung 10 im Vergleich zu ihrer Breitenerstreckung B (Fig.4) geringer ist, vorzugsweise 10 bis 40 % der Breitenerstreckung B beträgt. Dabei hat sich als besonders vorteilhaft erwiesen, wenn die Länge der Dämpfungseinrichtung 10 unter 200 mm liegt, vorzugsweise 150 mm nicht übersteigt.

Die beiden Seitenflächen 9d der Abdeckung 9 bzw. die an diese gelegten Tangenten t verlaufen zur Basis 9e der Dämpfungseinrichtung 10 unter einem spitzen Winkel von 10 bis 80°, vorzugsweise 40 bis 60°.

Es ist weiters erfindungswesentlich, daß die Abdeckung 9 mit ihren Seitenflächen 9d auf der Oberseite 1a des Ski 1 lose aufliegt, gegebenenfalls ein Spiel s zu dieser aufweist. In der Fig. 4 ist die Ausgestaltung gezeigt, bei der die beiden Seitenflächen 9d der Abdeckung 9 lose auf der Oberseite 1a des Ski 1 aufliegen.

Die Ausgestaltung mit einem Spiel s kann der Fig.5 entnommen werden. Dies ist zweckmäßig, weil dadurch bei einer Skidurchbiegung nicht einmal im von der Dämpfungseinrichtung 10 eingenommenen Bereich des Ski 1 eine Spannung auftritt, die gegebenenfalls zu einer unerwünschten Änderung der Biegekennlinie des Ski 1 führen könnte.

Eine andere Befestigungsart des vorderen Endabschnittes 9'a einer Variante der Abdeckung 9' zeigen die Figuren 6 bis 8. Dabei ist in den Figuren 6 und 7 zu erkennen, daß bei dieser Ausgestaltung der vordere Endabschnitt 9'a der Abdeckung 9' in Richtung zur Oberseite 1'a des Ski 1' hin abgekröpft ist und im Bereich der Halteschraube 6' ein Langloch 9'c aufweist, dessen längliche Abmessung größer als der Durchmesser des gewindefreien Schraubenschaftes 6'b ist, wogegen die Breite des Langloches 9'c geringer als der Durchmesser des Schraubenkopfes 6'c ist (vgl. insbesondere Fig.8). Bei der Montage wird vorerst die richtige Lage der Halteschraube 6' ermittelt. Dann wird die Abdeckung 9' mit ihrem Langloch 9'c mittig zur vorgesehenen Bohrung für die Halteschraube 6' aufgesetzt , sodann diese eingesetzt und mit dem Ski 1' festgeschraubt. Das Einsetzen und Festschrauben der Halteschraube 6' erfolgt in einem Zustand der Abdeckung 9', wenn deren Deckel 9'g noch nicht in die Abdeckung 9' eingesetzt ist, s. die Figuren 6 und 8, wobei die Fig. 8 eine Draufsicht von oben, auf den vorderen Endabschnitt 9'a der Abdeckung 9' darstellt. Anschließend wird der Deckel 9'g in einen Längsschlitz 9'f der Abdeckung 9' eingesetzt, so daß deren Inneres gegen Schnee, Eis usw. geschützt ist (vgl. Fig.7).

Die Erfindung ist nicht auf das dargestellte Ausführungsbeispiel beschränkt. Abwandlungen liegen durchaus im Rahmen der Erfindung. So können auch andere viskoelastische Materialien - auch in Verbindung mit einem anderen Klebeband - Verwendung finden. Ausgestaltung und gleitbewegliche Lagerung des vorderen Endabschnittes der Abdeckung der Dämpfungseinrichtung kann von der beschriebenen Ausgestaltung abweichen.

Schon einleitend wurde darauf hingewiesen, daß lediglich der eine Endabschnitt der Abdeckung gleitbeweglich auf der Oberseite des Ski gelagert und gegen ein Abheben gesichert gehalten sein muß. Im Ausführungsbeispiel wurde der vordere Endabschnitt der Abdeckung derart ausgestaltet. Es könnte aber auch der hintere Endabschnitt gleitbeweglich gelagert sein, wogegen in diesem Fall der vordere Endabschnitt der Dämpfungseinrichtung auf dem Ski befestigt wird.

## Patentansprüche

1. Kombination einer Schwingungsdämpfungseinrichtung (10) mit einem Alpinski (1) mit wenigstens einer Schicht (7) aus visko-elastischem Material und mit einer Abdeckung (9), die auf der Oberseite (1a) dieses Ski (1) vorzugsweise mittels Schrauben (5,6) befestigt ist und mit dieser Oberseite (1a) einen Raum einschließt, in welchem die Schicht (7) aus visko-elastischem Material angeordnet ist, wobei die Schicht (7) aus visko-elastischem Material auf der Oberseite (1a) des Ski (1) befestigt, vorzugsweise aufgeklebt, ist und die Abdeckung (9,9;9'') nur mit ihren vorderen und hinteren Endabschnitten (9a,9'a;9''b) auf der Oberseite (1a) des Ski (1) befestigt ist, und wobei der eine Endabschnitt (9a,9'a;9''b) der Abdeckung (9,9',9'') mittels einer Halterung gleitbeweglich und gegen ein Abheben gesichert auf der Oberseite (1a,1'a) des Ski (1,1') gehalten ist, dadurch gekennzeichnet, daß die Dämpfungseinrichtung (10) in einem Längsabschnitt zwischen der Stelle eines Vorderbackens (2) einer Skibindung und der Schaufel des Ski (1) angeordnet ist, und daß als Halterung wahlweise der vordere (9a,9'a) oder der hintere (9''b) Endabschnitt der Abdeckung (9,9') einen einzigen - in der Draufsicht betrachtet - U-förmigen Ansatz (9c) oder ein einziges Langloch (9'c) aufweist, der bzw. das von einer einzigen Halteschraube (6,6') durchsetzt ist.

2. Kombination einer Schwingungsdämpfungsseinrichtung mit einem Alpinski nach Anspruch 1, dadurch gekennzeichnet, daß die Dämpfungseinrichtung (10,10',10'') auf dem Ski (1,1') in einem Bereich angeordnet ist, welcher unmittelbar vor dem Vorderbacken (2) der Skibindung positioniert ist.

3. Kombination einer Schwingungsdämpfungseinrichtung nach Anspruch 1, dadurch gekennzeichnet, daß die Höhenerstreckung (H) der Dämpfungseinrichtung (10,10',10'') im Vergleich zu ihrer Breitenerstreckung (B) 10 bis 40 % der Breitenerstreckung beträgt.

4. Kombination einer Schwingungsdämpfungseinrichtung nach Anspruch 1, dadurch gekennzeichnet, daß die Seitenflächen (9d) der Abdeckung (9), bzw. an die Seitenflächen (96) gelegte Tangenten (t) unter einem spitzen Winkel (α) von 10° bis 80°, vorzugsweise von 40° bis 60° zur Basis (9e) der Dämpfungseinrichtung (10) verlaufen.

5. Kombination einer Schwingungsdämpfungseinrichtung nach Anspruch 1, 2 oder 4, dadurch gekennzeichnet, daß die Abdeckung (9) mit ihren Seitenflächen (9d) auf der Oberseite (1a) des Ski (1) lose aufliegt oder zu dieser Oberseite (1a) ein Spiel (s) aufweist.

6. Kombination einer Schwingungsdämpfungseinrichtung nach Anspruch 1, dadurch gekennzeichnet, daß der vordere Endabschnitt (9'a) der Abdeckung (9') zur Oberseite (1'a) des Ski (1') hin weisend abgekröpft ist, und daß dieser Endabschnitt (9'a) mit seinem Langloch (9'c) am Schaft (6'b) der Halteschraube (6') gleitbeweglich geführt und durch den Kopf (6'c) der Halteschraube (9') gegen ein Abheben unmittelbar gesichert ist.

7. Kombination einer Schwingungsdämpfungseinrichtung nach Anspruch 6, dadurch gekennzeichnet, daß der vordere Endabschnitt (9'a) der Abdeckung (9') oberhalb des Langloches (9'c) mit einem Längsschlitz (9'f) versehen ist, in welchen ein Deckel (9'g) einsetzbar und von diesem entfernbar ist.

8. Kombination einer Schwingungsdämpfungseinrichtung nach Anspruch 1, dadurch gekennzeichnet, daß die Schicht (7) aus visko-elastischem Material auf der Oberseite (1a) des Ski (1) mittels eines Klebebandes (8) aus Acrylschaum aufgeklebt und mit der Abdeckung (9), wie an sich bekannt, ebenfalls verklebt ist.

## Claims

1. A combination of a vibration dampening device (10) with an alpine ski (1), comprising at least one layer (7) of a visco-elastic material and a cover (9) secured to the top face (1a) of said ski (1), preferably by means of screws (5, 6) so as to define, together with said top face (1a), a space having said layer (7) of visco-elastic material disposed therein, said layer (7) of visco-elastic material being secured, preferably adhesively, to said top face (1a) of said ski (1), and said cover (9,9;9'') having only its front and rear end portions (9a,9'a;9''b) secured to said top face (1a) of said ski (1), one of said end portions (9a,9'a; 9''b) of said cover (9,9',9'') being slideably held down on said top face (1a,1'a) of said ski (1,1') by a retaining fixture, characterized in that said dampening device (10) is disposed on a longitudinal section between the location of a front clamp assembly (2) of a ski binding and the front end portion of said ski (1), and that said retaining fixture is provided selectively at the front (9a,9'a) or the rear (9''b) end portion of said cover (9,9') in the form of a single attachment (9c) of U-shaped configuration when viewed from above, or of a single elongate hole (9'c), with a single retaining screw (6,6') passing therethrough.

2. The combination of a vibration dampening device with an alpine ski according to claim 1, characterized in that said dampening device (10,10',10'') is disposed on said ski (1,1') on a section thereof located immediately forward of said front clamp assembly (2) of said ski binding.

3. The combination of a vibration dampening device according to claim 1, characterized in that the vertical height (H) of said dampening device (10,10';10'') as compared to its transverse width (B) is between 10 and 40% of said width.

4. The combination of a vibration dampening device according to claim 1, characterized in that the side faces (9d) of said cover (9), or tangents (t) applied to said side faces (9d), respectively, extend at an acute angle (α) of 10° to 80°, preferably of 40° to 60°, to the base (9e) of said dampening device (10).

5. The combination of a vibration dampening device according to claim 1, 2 or 4, characterized in that said side faces (9d) of said cover (9) is in loose contact with said top face (1a) of said ski (1) or defines a narrow gap (s) with said top face (1a).

6. The combination of a vibration dampening device according to claim 1, characterized in that said front end portion (9'a) of said cover (9') is formed with a crank-shaped offset facing towards said top face (1'a) of said ski (1'), said ofset end portion (9'a) being slidably guided by its elongate hole (9'c) on the shaft (6'b) of said retaining screw (6') and held down on said ski (1') directly by the head (6'c) of said retaining screw (6').

7. The combination of a vibration dampening device according to claim 6, characterized in that above said elongate hole (9'c) said front end portion (9'a) of said cover (9') is provided with a longitudinal slot (9'f) adapted to have a lid (9'g) removably inserted thereinto.

8. The combination of a vibration dampening device according to claim 1, characterized in that said layer (7) of visco-elastic material is adhesively secured to said top face (1a) of said ski (1) by meand of an adhesive acrylic foam tape (8), and is in addition adhesively secured to said cover (9) as per se known.

## Revendications

1. Combinaison d'un dispositif (10) d'amortissement de vibrations avec un ski alpin (1), comportant au moins une couche (7) en une matière viscoélastique et une pièce de recouvrement (9) qui est fixée sur la face supérieure (1a) de ce ski (1), de préférence au moyen de vis (5, 6), et délimite, avec cette face supérieure (1a), un espace dans lequel la couche (7) en une matière viscoélastique est disposée ; la couche (7) en une matière viscoélastique étant fixée, de préférence collée sur la face supérieure (1a) du ski (1), et la pièce de recouvrement (9, 9 ; 9'') étant fixée sur la face supérieure (1a) du ski (1) uniquement par ses régions extrêmes antérieure et postérieure (9a, 9'a ; 9''b) ; et l'une (9a, 9'a ; 9''b) des régions extrêmes de la pièce de recouvrement (9, 9', 9'') étant retenue avec faculté de glissement et à l'encontre d'un soulèvement, sur la face supérieure (1a, 1'a) du ski (1, 1'), au moyen d'un élément de retenue, caractérisée par le fait que le dispositif d'amortissement (10) est implanté dans une région longitudinale située entre l'emplacement d'une mâchoire avant (2) d'une fixation de ski, et la spatule du ski (1) ; et par le fait que la région extrême antérieure (9a, 9'a) ou postérieure (9''b) de la pièce de recouvrement (9, 9') présente sélectivement, en tant qu'élément de retenue, un unique appendice (9c) configuré en U (observé en plan) ou un unique trou oblong (9'c), respectivement traversé par une unique vis d'arrêt (6, 6').

2. Combinaison d'un dispositif d'amortissement de vibrations avec un ski alpin, selon la revendication 1, caractérisée par le fait que le dispositif d'amortissement (10, 10', 10'') est implanté, sur le ski (1, 1'), dans une région située directement devant la mâchoire avant (2) de la fixation de ski.

3. Combinaison d'un dispositif d'amortissement de vibrations selon la revendication 1, caractérisée par le fait que l'étendue en hauteur (H) du dispositif d'amortissement (10, 10', 10'') représente, comparativement à son étendue en largeur (B), de 10 à 40 % de cette étendue en largeur.

4. Combinaison d'un dispositif d'amortissement de vibrations selon la revendication 1, caractérisée par le fait que les surfaces latérales (9d) de la pièce de recouvrement (9) ou des tangentes (t) auxdites surfaces latérales (96) s'étendent respectivement, par rapport à la base (9e) du dispositif d'amortissement (10), selon un angle aigu (α) de 10° à 80°, préférentiellement de 40° à 60°.

5. Combinaison d'un dispositif d'amortissement de vibrations selon la revendication 1, 2 ou 4, caractérisée par le fait que la pièce de recouvrement (9) repose de manière lâche, par ses surfaces latérales (9d), sur la face supérieure (1a) du ski (1), ou présente un jeu (s) par rapport à cette face supérieure (1a).

6. Combinaison d'un dispositif d'amortissement de vibrations selon la revendication 1, caractérisée par le fait que la région extrême antérieure (9'a) de la pièce de recouvrement (9') est coudée en direction de la face supérieure (1'a) du ski (1') ; et par le fait que cette région extrême (9'a) est guidée avec faculté de glissement, par son trou oblong (9'c), sur la tige (6'b) de la vis d'arrêt (6') et est directement arrêtée, a l'encontre d'un soulèvement, par la tête (6'c) de la vis d'arrêt (9').

7. Combinaison d'un dispositif d'amortissement de vibrations selon la revendication 6, caractérisée par le fait que la région extrême antérieure (9'a) de la pièce de recouvrement (9') est munie, au-dessus du trou oblong (9'c), d'une fente longitudinale (9'f) dans laquelle un couvercle (9'g) peut être engagé, et en être dégagé.

8. Combinaison d'un dispositif d'amortissement de vibrations selon la revendication 1, caracterisée par le fait que la couche(7)en une matière viscoélastique est collée sur la face supérieure (1a) du ski (1) au moyen d'une bande adhésive (8) en une mousse acrylique, et est également collée à la pièce de recouvrement (9), d'une manière connue par elle-même.
